# EUROPÄISCHE PATENTSCHRIFT

(11) **EP 1 812 671 B1**
(45) Veröffentlichungstag und Bekanntmachung des Hinweises auf die Patenterteilung: **12.01.2011**
(21) Anmeldenummer: 05779631.0
(22) Anmeldetag: 18.08.2005
(51) Int. Cl.: E05B 65/32, E05B 63/14, E05B 47/00, E05B 65/08

(54) **KOMBINIERTE SCHLIESSEINRICHTUNG**
COMBINED CLOSING DEVICE
DISPOSITIF DE FERMETURE COMBINE

(30) Priorität: 03.09.2004 DE 102004043220
(43) Veröffentlichungstag der Anmeldung: 01.08.2007
(73) Patentinhaber: Kiekert Aktiengesellschaft, 42579 Heiligenhaus (DE)
(72) Erfinder: NASS, Ulrich, 45475 Mülheim (DE); INAN, Ömer, 46284 Dorsten (DE)
(86) Internationale Anmeldenummer: PCT/DE2005/001460
(87) Internationale Veröffentlichungsnummer: WO 2006/024264

(56) Entgegenhaltungen:
- EP-A- 1 050 645
- WO-A-2004/103749
- DE-A1- 10 026 043
- DE-A1- 19 804 516
- DE-U1- 9 302 707
- US-A- 2 922 672
- US-A1- 2003 052 488

## Beschreibung

Die Erfindung betrifft eine kombinierte Schließeinrichtung mit Hauptschloss und Zusatzschloss, jeweils mit einem Gesperre aus Drehfalle und Sperrklinke, für Hochtüren bei Kraftfahrzeugen, wobei wenigstens jeweilige Öffnungsmechaniken von einerseits Hauptschloss und andererseits Zusatzschloss zum gemeinsamen Öffnen miteinander gekoppelt sind. - Die beschriebene Kopplung der jeweiligen Öffnungsmechaniken kann temporär (nur zum gemeinsamen Öffnen) oder durchgängig gestaltet sein. Auch sind sowohl mechanische als auch elektrische sensorische Kopplungen im Sinne einer aufeinander abgestimmten Bewegung denkbar.

Eine solche kombinierte Schließeinrichtung ist aus der Praxis bekannt und kommt beispielsweise bei Fahrzeugen mit sehr hohen respektiven langen Schließkanten zum Einsatz, insbesondere bei Schiebetüren für Transporterfahrzeuge. Auch sogenannte Mini-Vans mit oder ohne erhöhtem Aufbau ebenso wie Campingfahrzeuge gehören zum bevorzugten Anwendungsgebiet. Im Vergleich zu üblichen Kraftfahrzeugtüren bzw. Türen verfügen diese Fahrzeuge über Schließkanten, die mehr als 1,50 m lang sein können und im Rahmen der Erfindung als Hochtüren bezeichnet werden.

Selbstverständlich kann es sich bei diesen Hochtüren bzw. Kraftfahrzeugtüren nicht nur um Schiebetüren handeln, sondern ebenso werden vom Erfindungsgedanken Schamiertüren umfasst.

Jedenfalls besteht bei insbesondere Hochtüren ein ständiges Problem darin, dass bei Realisierung lediglich eines Verschlusses, des Hauptschlosses, die geforderte Rohbausterfgkeit des Fahrzeuges insgesamt nicht erreicht werden kann. Tatsächlich stellt sich ein solches Fahrzeug insbesondere bei auftretenden hohen Windkräften als instabil dar. Ohne das Zusatzschloss neigen entsprechend ausgeführte Hochtüren zum sogenannten "Flattern", welches durch die lediglich einpunktförmige Anbindung über das Hauptschloss verursacht wird.

Aus diesem Grund arbeitet man in der Praxis mit Hauptschloss und Zusatzschloss, die zusammengenommen die kombinierte Schließeinrichtung bilden. Dabei wird das Hauptschloss zumeist im Bereich einer Karosserietaille angebracht, während das Zusatzschloss für eine zusätzliche Anbindung der Hochtür im Kopf- und/oder Fußbereich sorgt. Das ist jedoch nicht zwingend.

So ist es darüber hinaus bei insbesondere großen amerikanischen Personenkraftwagen (Straßenkreuzern) mit vergleichsweise breiten und folglich mit langen Schließkanten versehenen Motorraum- und Kofferraumklappen bekannt, rechts und links neben dem in Klappenmitte angeordneten Hauptschloss jeweils an den Klappenrändem ein mit diesem gekoppeltes Zusatzschloss zur stabilen Anbindung der jeweiligen Klappe an die Karosserie anzuordnen.

Kraftfahrzeuge mit mehreren Verschlüssen werden beispielhaft in der EP 1 050 645 A1 beschrieben. In diesem Fall kommt jedoch keine kombinierte Schließeinrichtung zum Einsatz, weil die betreffenden Schlösser unabhängig voneinander arbeiten und insofern kein Tandembetrieb in der Weise stattfindet, dass wenigstens jeweilige Öffnungsmechaniken von einerseits Hauptschloss und andererseits Zusatzschloss zum gemeinsamen Öffnen miteinander gekoppelt sind. Die bekannten Ausführungsformen betreffen also keine kombinierte Schließeinrichtung im obigen Sinne.

Aus der DE 198 04 516 A1 ist eine kombinierte Schließeinrichtung mit einem Hauptschloss und einem Zusatzschloss bekannt, bei der die jeweiligen Öffnungsmechaniken zum gemeinsamen Öffnen gekoppelt sind und wobei zumindest eines der Schlösser mit einer Zuziehhilfe ausgerüstet ist.

Schließlich offenbart die DE 101 37 800 A1 ebenfalls eine kombinierte Schließeinrichtung mit Hauptschloss und Zusatzschloss sowie einer gemeinsamen motorischen Antriebseinrichtung zum Öffnen und Zuziehen der Schlösser.

Da die aus der Praxis bekannte kombinierte Schließeinrichtung mit einem simpel aufgebauten Zusatzschloss arbeitet, welches lediglich über ein Gesperre aus Drehfalle und Sperrklinke und einen Betätigungshebel verfügt, an welchen die Anbindung zum Hauptschloss angeschlossen ist, lässt der Komfort zu wünschen übrig. Insbesondere sind hohe Schließkräfte erforderlich, die in Anbetracht des nicht unerheblichen Gewichts solcher Hochtüren und gegen die Kraft einer Gummidichtung mit erheblicher Längenausdehnung aufgebracht werden müssen. Das ist unter heutigen Komfortgesichtspunkten nicht mehr zu vertreten.

Der Erfindung liegt das technische Problem zugrunde, eine derartige kombinierte Schließeinrichtung mit Hauptschloss und Zusatzschloss für insbesondere Hochtüren bei Kraftfahrzeugen so weiter zu entwickeln, dass der Komfort verbessert wird, und dass die Schließeinrichtung sich Kompakter aufbauen lässt.

Zur Lösung dieser technischen Problemstellung ist eine gattungsgemäße kombinierte Schließeinrichtung im Rahmen der Erfindung dadurch gekenntzeichnet, dass sowohl das Hauptschloss als auch das Zusatzschloss eine Öffnungshilfe für eine Servoöffnung und eine Zuziehhilfe für eine elektrische Servoschließung besitzen, wobei als Zuziehhilfe das Hauptschloss als Servoschlosshalter-Schloss mit einem motorisch verstellbaren Schließbolzen und das Zusatzschloss als Servoschloss mit einer motorisch aus einer Vorraststellung in eine Hauptraststellung überführbaren Drehfalle ausgebildet sind.

In jedem Fall wird durch diese Maßnahmen der Komfort beim Schließen von insbesondere Hochtüren bei Kraftfahrzeugen deutlich erhöht. Zwar sind grundsätzlich Zuziehhilfen bzw. Servoschließeinrichtungen bekannt, wozu einerseits beispielsweise auf die DE 199 42 360 A1 oder auf die DE 100 64 914 A1 sogenannte Servoschlösser) und andererseits beispielsweise die DE 199 55 883 A1 oder auch die DE 199 57 061 A1 (sogenannte Servoschlosshalter-Schlösser) hingewiesen sei. Diese kamen jedoch bisher bei den beschriebenen kombinierten Schließeinrichtungen aus Haupt- und mindestens einem Zusatzschloss nicht zum Einsatz.

insofern meint Zuziehhilfe bzw. Servarschließeinrichtung einerseits Kraftfahrzeugtürschlüsse mit zumindest einer Drehfalle, einer Sperrklinke, einer Schlossmechanik mit einer Zuziehhilfe für die Drehfalle und einen karosserieseitigen und von der Drehfalle zu umgreifenden Schließbolzen. Die Zuziehhilfe dient dazu, die Drehfalle aus einer Vorraststellung oder Zwischenstellung in eine Hauptraststellung elektromotorisch unterstützt, zu überführen; um den Schließvorgang komfortabel und funktionssicher zu machen. Dies ist bei den Kraftfahrzeugtürverschlüssen entsprechend der DE 199 42 360 A1 und der DE 100 64 914 A1 der Fall. Türschlösser, die mit einer solchen Zuziehhilfe bzw. Servoschließeinrichtung ausgerüstet sind werden, wie dargelegt, auch als Servoschlösser bezeichnet.

Andererseits umfasst Zuziehhilfe bzw. Servoschließeinrichtung auch Kraftfahrzeugtürverschlüsse, denen ein Servoschlosshalter mit einem motorisch, vorzugsweise elektromotorisch, verstellbaren Schließbolzen zugeordnet ist. Der Schließbolzen überführt die Kraftfahrzeugtür mit der in hauptraststellung eingefallenen Drehfalle des Gesperres gegen die Kraft der Türdichtung in eine Endschließstellung, wie dies in den beiden Schriften DE 199 55 883 A1 (hier im Wesentlichen lineare Verstellung des Schließbolzens) und der DE 199 57 061 A1 (hier rotatorische Verstellung des Schließbolzens) beschrieben wird. Kraftfahrzeugtürverschlüsse, die mit einem Servoschlosshalter ausgerüstet sind, werden - wie beschrieben - als Servoschlosshalter-Schlösser bezeichnet.

Nach der Erfindung ist das Hauptschloss als Servoschlosshalter Schloss mit einem motorisch verstellbaren Schließbolzen ausgeführt und das Zusatzschloss als Servoschloss ausgebildet. Hierdurch trägt die Erfindung den speziellen räumlichen Einbauverhältnissen Rechnung. Denn üblicherweise steht beim Hauptschloss genügend Bauraum für das vergleichsweise großbauende Servoschlosshalter-Schloss mit zugehörigem elektromotorischern Antrieb, für den Schlosshalter bzw. Schließbolzen zur Verfügung. Dagegen sind die Einbauverhältnisse beim Zusatzschloss beengt, so dass an dieser Stelle ein Servoschloss mit einem Antrieb für die Drehfalle zum Einsatz kommt. Tatsächlich lasst sich erfindungsgemäß eine solche Kombinierte Schließeinrichtung kompakter aufbauen. Das gilt insbesondere dann, wenn der Antrieb außerhalb des Schlosses bzw. außerhalb des Schlossgehäuses platziert wird.

Nach der Erfindung verfügt sowohl das Hauptschloss als auch das Zusatzschloss zur Komfortsteigerung der kombinierten Schließeinrichtung über eine Öffnungshilfe für eine Servoöffnung bzw. eine Einrichtung zum elektromotorischen Öffnen. Diese Öffnungshilfen arbeitet auf das Gesperre aus Drehfalle und Sperrklinke.

Dabei meint Öffnungshilfe das elektromotorische Abheben der Sperrklinke zum Öffnen der Drehfalle, wie dies beispielsweise in der DE 101 40 957 A1 beschrieben wird. Aus Gründen eines verkantungsfreien Betriebes der Tür wird man üblicherweise auf eine jeweilige Öffnungshilfe bzw. eine Einrichtung zum motorischen Öffnen, also eine Servoöffnungseinrichtung am Zusatzschloss und gleichzeitig am Hauptschloss zurückgreifen.

Wie bereits beschrieben, sind solche Öffnungshilfen für die Servoöffnung grundsätzlich und vielfältig bekannt, wozu nur beispielhaft auf die bereits genannte DE 101 40 957 A1 hingewiesen sei, die wiederum nicht bei einer kombinierten Schließeinrichtung mit Hauptschloss und Zusatzschloss zum Einsatz kommt.

Erfindungsgemäß ist die Zuziehhilfe beim Hauptschloss in Gestalt eines Servoschlosshalters realisiert. Ein solcher Servoschlosshalter zeichnet sich dadurch aus, dass der von einer Drehfalle umschlossene Schließbolzen (welcher zusammen mit dem Servoschlosshalter regelmäßig an der Karosserie befestigt ist), mit Hilfe eines Antriebes verstellt werden kann, so dass die beim Schliefßvorgang den Schließbolzen umgreifende Drehfalle in Schließ- bzw. Zuziehrichtung der Tür durch den mit Hilfe des Antriebes verstellten Schließbolzen bewegt wird- Als Folge hiervon wird die angeschlossene Tür zugezogen.

Die Zuziehhilfe des Zusatzschlosses Wird erfindungsgemäß so realisiert, dass das Zusatzschloss als Servoschloss mit Zuziehhilfe für die Drehfalle ausgeführt wird. Dazu verfügt das Zusatzschloss vorteilhaft über einen Zuziehhebel, welcher mit der korrespondierenden Drehfalle des Zusatzschlosses achsgleich gelagert ist. Dieser Zuziehhebel ist mit einem Übertragungselement verbunden, auf welches seinerseits ein Antrieb arbeitet. Dieser Antrieb der Zuziehhilfe wird üblicherweise baulich getrennt vom Zusatzschloss in oder an der betreffenden Tür respektive Hochtür befestigt, wobei an den Antrieb das besagte Übertragungselement angeschlossen ist. Mit Hilfe des Antriebes kann das Übertragungselement bewegt werden, bei welchem es sich regelmäßig um einen Bowdenzug handelt und auf diese Weise den Zuziehhebel verschwenken, welcher gleichsinnig die Drehfalle in eine Rotation versetzt. Diese ist so gestaltet, dass die Drehbewegung der Drehfalle dazu korrespondiert, dass die zugehörige Hochtür zugezogen wird.

Dabei versteht es sich, dass der beim Hauptschloss eingesetzte Servoschlosshalter und die Zuziehhilfe beim Zusatzschloss vom Bewegungsablauf her aneinander angepasst sind. Das heißt, die jeweiligen Antriebe werden zur gleichen Zeit gestartet und absolvieren in vergleichbaren Zeitintervallen im Ergebnis übereinstimmende Zuziehwege an den beiden Schlössern, um ein verkantungsfreies Zuziehen der Tür bzw. Hochtür beim Servoschließen zu gewährleisten.

Die kombiniert mit der Zuziehhilfe realisierte Öffnungshilfe für die Servoöffnung lässt sich im Detail so ausgestalten, dass das jeweilige Schloss elektromotorisch geöffnet wird, indem beispielsweise die zum zugehörigen Gesperre obligatorisch gehörige Sperrklinke von der betreffenden Drehfalle abgehoben wird. Denkbare Ausführungsformen für dieses elektrisches Öffnen mögen dabei so realisiert werden, wie dies in der DE 101 40 957 A1 beschrieben wird. Es ist denkbar, dass sowohl das Hauptschloss als auch das Zusatzschloss getrennt voneinander über eine eigene Öffnungshilfe für die Servoöffnung und folglich unterschiedliche Antriebe und Mechaniken verfügen. In diesem Zusammenhang kann dann natürlich auf unterschiedlich gestaltete öffnungshilfen zurückgegriffen werden. Es ist lediglich dafür Sorge zu tragen, dass die Öffnungsvorgänge von einerseits Hauptschloss und andererseits Zusatzschloss zeitlich aufeinander abgestimmt werden, d. h. zum gleichen Zeitpunkt initiiert werden und die jeweiligen Drehfallen unmittelbar freigeben.

Dabei lässt sich ein solcher Öffnungsvorgang allgemein sensorisch einleiten, indem beispielsweise ein von einem Türaußengriff beaufschlagter Sensor entweder den gemeinsamen Antrieb für die beiden Öffnungshilfen von einerseits Hauptschloss und andererseits Zusatzschloss beaufschlagt oder bei getrennten Antrieben die jeweiligen Antriebe von einerseits dem Hauptschloss und andererseits dem Zusatzschloss.

Aus Kostengründen und um eine möglichst kompakte Ausgestaltung zu erreichen, wird man üblicherweise die Öffnungshilfe des Zusatzschlosses mechanisch mit der Offnungshilfe des Hauptschlosses verbinden. Auf diese Weise wird nur ein einziger elektrischer Antrieb benötigt, welcher die Öffnungshilfe für das Hauptschloss betätigt. Diese Öffnungshilfe für das Hauptschloss verfügt nun über einen Zusatzhebel, welcher die im Hauptschloss initiierte öffnungsbewegung mit Hilfe eines weiteren Übertragungselementes, beispielsweise eines. Bowdenzuges, auf die Öffnungshilfe des Zusatzschlosses mechanisch überträgt. Dadurch wird automatisch für einen gleichphasigen Öffnungsvorgang einerseits beim Hauptschloss und andererseits beim Zusatzschloss gesorgt.

In der Regel arbeitet die Öffnungshilfe beim Hauptschloss unmittelbar oder mittelbar (über einen Auslösehebel) auf die Sperrklinke im Sinne des Aushebens. Die entsprechende und mit dem Öffnungsvorgang verbundene Bewegung des Auslösehebels wird auf den bereits angesprochenen Zusatzhebel übertragen, welcher seinerseits auf das Übertragungselement arbeitet, dass an die öffnungshilfe des Zusatzschlosses angeschlossen ist. Infolge der Bewegung des Zusatzhebels wird auch das Übertragungselement beaufschlagt, welches die Öffnungshilfe des Zusatzschlosses so beaufschlagt, dass hier ebenfalls die Sperrklinke ausgehoben wird. Das mag über einen zwischengeschalteten Auslösehebel geschehen, auf den das Übertragungselement arbeitet.

Gegenstand der Erfindung ist auch ein Verfahren zum Betrieb einer kombinierten Schließeinrichtung, wie sie zuvor beschrieben wurde und die Gegenstand des unabhängigen Anspruches 8 ist. Im Rahmen dieser Vorgehensweise ist beabsichtigt, dass bei geschlossener Hochtür und initiiertem Öffnungsvorgang die Zuziehhilfe des Hauptschlosses in Richtung "auf" fährt und die Zuziehhilfe des als Servoschloss ausgeführten Zusatzschlosses in Richtung "Überhub" fährt. Das heißt, die betreffende Zuziehhilfe wird so verstellt, dass die von dem Zuziehhebel beaufschlagte Drehfalle weiter in Richtung Zuziehen bzw. Schließen verschwenkt wird, so dass ein Spalt zwischen der Sperrklinke und Drehfalle zum einfachen Abheben der Sperrklinke erzeugt wird, welcher den anschließenden Servoöffnungsvorgang begünstigt. Das ist grundsätzlich durch die DE 100 26 043 A1, allerdings in anderem Zusammenhang, bekannt.

Nachdem die Zuziehhilfe des Zusatzschlosses in Richtung "Überhub" gefahren worden ist bzw. der Servoschlosshalter des Hauptschlosses in Richtung Position "auf", werden die jeweiligen Schlösser mittels ihrer Öffnungshilfen elektrisch geöffnet und im Anschluss daran wird die Zuziehhilfe des Zusatzschlosses in Richtung "öffnen" verfahren, um abschließend das Öffnen der Tür zuzulassen und einen späteren Schließvorgang zu ermöglichen. Hierin sind die wesentlichen Vorteile zu sehen.

Im Folgenden wird die Erfindung anhand einer lediglich ein Ausführungsbeispiel darstellenden Zeichnung näher erläutert; es zeigen:
- **Fig. 1**: ein Ausführungsbespiel einer erfindungsgemäßen kombinierten Schließeinrichtung in einer Übersicht,
- **Fig. 2 und 3**: das Zusatzschloss im Detail in verschiedenen Funktionsstellungen und
- **Fig. 4**: das Hauptschloss schematisch.

In der Fig. 1 erkennt man im Ganzen eine kombinierte Schließeinrichtung, die über ein Hauptschloss 1 sowie ein Zusatzschloss 2 verfügt. Sowohl das Hauptschloss 1 als auch das Zusatzschloss 2 besitzen im Detail ein Gesperre aus Drehfalle und Sperrklinke. Im Rahmen der Fig. 2 und 3 erkennt man das Gesperre 3, 4 des Zusatzschlosses aus der angesprochenen Drehfalle 3 sowie der Sperrklinke 4. Das Gesperre des Hauptschlosses entsprechend Fig. 4 ist aus Gründen der Deutlichkeit nicht dargestellt und liegt in einer im Vergleich zu der Zeichnungsebene nach Fig. 4 darunter angeordneten Ebene. Sein Aufbau ist jedoch demjenigen des Gesperres 3, 4 des Zusatzschlosses nach den Fig. 2 und 3 vergleichbar.

Neben dem jeweiligen Gesperre 3, 4 verfügen die beiden Schlösser 1, 2 im Rahmen des Ausführungsbeispiels übereinstimmend über einen jeweiligen Auslösehebel 5 (am Hauptschloss 1; vgl. Fig. 4) respektive 6 (am Zusatzschloss 2; vgl. Fig. 2 und 3). Der Auslösehebel 5, 6 ist jeweils Bestandteil einer Öffnungsmechanik 5, 6 von einerseits dem Hauptschloss 1 und andererseits dem Zusatzschloss 2. Zu der Öffnungsmechanik 5, 6 bzw. Betätigungsmechanik mögen noch weitere Elemente gehören, die letztlich dafür sorgen, dass der jeweilige Auslösehebel 5, 6 aushebend auf die Sperrklinke 4 arbeitet, so dass diese von der Drehfalle 3 abgehoben wird. Als Folge hiervon gibt die Drehfalle 3 einen Schließbolzen 7 frei, der mit Bezug zum Zusatzschloss 2 in der Fig. 2 angedeutet und selbstverständlich auch beim Hauptschloss 1 realisiert ist. Der jeweilige Schließbolzen 7 ist an einer lediglich angedeuteten Karosserie 8 befestigt, gegenüber welcher eine lediglich in Fig. 1 dargestellte Tür respektive Hochtür 9 in der Ausführungsform als Schiebetür in Richtung des Doppelpfeiles hin- und herbewegt werden kann.

Die beiden angesprochenen Schlösser 1, 2 der kombinierten Schließeinrichtung sind an einer gemeinsamen Schließkante 10 der Tür 9 angeordnet und arbeiten mit den zugehörigen und an die Karosserie 8 angeschlossenen Schließbolzen 7 in bekannter Art und Weise zusammen. Selbstverständlich können die Schlösser 1, 2 auch eine Anbindung an der Karosserie 8 finden, während die Schließbolzen 7 an der Tür 9 befestigt sind.

Die Öffnungsmechaniken 5, 6 von einerseits dem Hauptschloss 1 und andererseits dem Zusatzschloss 2 sind zum gemeinsamen Öffnen miteinander gekoppelt. Das meint im Rahmen des Ausführungsbeispiels, dass die Öffnungsmechanik 5 bzw. der Auslösehebel 5 des Hauptschlosses 1 über ein Übertragungselement 11 auf den Auslösehebel 6 als Bestandteil der Öffnungsmechanik 6 des Zusatzschlosses 2 arbeitet. Man erkennt, dass das betreffende Übertragungselement 11 im Rahmen der Darstellung und selbstverständlich nicht zwingend als mechanische Koppeleinrichtung in Gestalt eines Bowdenzuges ausgeführt ist. Selbstverständlich kann grundsätzlich auch für eine nicht mechanische sondern elektrische Kopplung dergestalt gesorgt werden, dass bei voneinander separierten Antrieben diese in Bezug auf Ihre Öffnungsbewegung aufeinander abgestimmt sind.

Sowohl das Hauptschloss 1 als auch das Zusatzschloss 2 verfügen über jeweils eine Zuziehhilfe für die Servoschließung und eine Öffnungshilfe für die Servoöffnung, so dass sich die Hochtür 9 besonders komfortabel servoschließen und servoöffnen lässt. Damit ist gemeint, dass der jeweilige Schließvorgang und Öffnungsvorgang des Gesperres 3, 4 sowohl vom Hauptschloss 1 als auch vom Zusatzschloss 2 elektromotorisch (und nicht mechanisch) vorgenommen wird.

Dazu verfügt das Hauptschloss nach Fig. 4 als Zuziehhilfe über einen nicht ausdrücklich dargestellten Servoschlosshalter, dessen Schließbolzen bewegt wird, und zwar so, dass bei eingefallener Drehfalle das Hauptschloss 1 zugezogen wird, d. h. die Hochtür 9 in Anlage an die Karosserie 8 unter gleichzeitiger Komprimierung einer die Türöffnung umgebenden Gummidichtung angelegt wird. Die Ausgestaltung des Servoschlosshalters für das Hauptschloss 1 mag dabei so realisiert sein, wie dies in der DE 199 55. 883 A1 beschrieben wird. Das heißt, das Hauptschloss 1 ist insofern als Servoschlosshalter-Schloss ausgeführt, wobei der zugehörige Schließbolzen 7 bei der Servoschließung eine lineare Bewegung vollführt. Grundsätzlich kann aber auch ähnlich der DE 199 57 061 A1 vorgegangen werden. In diesem Fall ist das als Servoschlosshalter-Schloss ausgeführte Hauptschloss 1 mit einem Schließbolzen 7 ausgerüstet, der im Zuge des Zuziehvorganges eine rotatorische Bewegung vollführt.
Hinsichtlich der Zuziehhilfe für das Zusatzschloss 2 wird auf die Fig. 2 und 3 verwiesen. Man erkennt, dass das Zusatzschloss 2 als Servoschloss ausgeführt ist, wobei die Zuziehhilfe über einen baulich vom Zusatzschloss 2 getrennten Antrieb 12 verfügt. Dieser elektromotorische Antrieb 12 wird auf einer Befestigungsplatte 15 im Innern der Tür respektive Hochtür 9 aufgenommen. Gleichzeitig dient die Befestigungsplatte 15 zur Aufnahme eines Antriebes 14 für die Hochtür 9 sowie einer notwendigen Steuerelektronik 13, welche den Antrieb 14 und den Antrieb 12 steuert. Der Antrieb 14 für die Hochtür respektive Schiebetür 9 beaufschlagt einen nicht dargestellten Zahnriemen oder ein vergleichbares Antriebsmittel, welches die Hochtür bzw. Schiebetür 9 nach geöffnetem Hauptschloss 1 und Zusatzschloss 2 im Vergleich zu der Karosserie 8 ausstellt und öffnet sowie schließt.

Der Antrieb 12 der Zuziehhilfe des Zusatzschlosses 2 verfügt über ein angeschlossenes Übertragungselement 16, welches - wie das Übertragungselement 11 - ebenfalls als Bowdenzug ausgeführt ist. Man erkennt beide Übertragungselemente 11, 16 in den Fig. 1, 2 und 3.

Das Übertragungselemetit 16 zur Realisierung des Zuziehvorganges arbeitet auf die Drehfalle 3 des Gesperres 3, 4 des Zusatzschlosses 2. Zu diesem Zweck ist das Übertragungselement 16 für den Zuziehvorgang an einen mit der Drehfalle 3 gekoppelten Zuziehhebel 17 angeschlossen. Zuziehhebel 17 und Drehfalle 3 rotieren achsgleich um eine gemeinsame Drehachse 18. Darüber hinaus ist eine Rückstellfeder 19 für den Zuziehhebel 17 gezeigt, die dafür sorgt, dass die Drehfalle 3 bei nicht angreifenden (Zuzieh-)Kräften in Richtung einer Öffnungsbewegung beaufschlagt wird.

Diese Öffnungsbewegung korrespondiert in den Fig. 2 und 3 zu einer Uhrzeigersinndrehung der Drehfalle 3 um ihre Achse 18. Um die Hochtür 9 bzw. Schiebetür 9 zuzuziehen, wird die Drehfalle 3 im Gegenuhrzeigersinn um die Drehachse 18 verschwenkt, indem das Übertragungselement 16 mit Hilfe des Antriebes 12 für eine entsprechende Gegenuhrzeigersinndrehung des Zuziehhebels 17 gegen die Kraft der Rückstellfeder 19 sorgt.

Denn der Zuziehvorgang des Servoschlosshalters am Hauptschloss 1 und der Zuziehhilfe am Zusatzschloss 2 sind miteinander synchronisiert, wie dies einleitend bereits beschrieben wurde. Dabei wird der Zuziehvorgang der Hochtür 9 bzw. Schiebetür 9 insgesamt initiiert, sobald das jeweilige Gesperre 3, 4 in die Vorrast (Zusatzschloss 2) bzw. Hauptrast (Hauptschloss 1) eingefallen ist, was mit Hilfe eines nicht gezeigten Sensors registriert werden kann.

Um die kombinierte Schließeinrichtung zu öffnen, wird beispielsweise ein Türaußengriff betätigt, dessen Bewegung mit Hilfe eines Türgriffschalters abgefragt werden kann. Daraufhin erzeugt die Steuerelektronik 13 ein Öffnungssignal, welches dafür sorgt, dass der Servoschlosshalter des Hauptschlosses 1 in Richtung "auf" verfahren wird. Im Anschluss daran vollzieht das Zusatzschloss 2 bzw. dessen Gesperre 3, 4 - ausgehend von der zugezogenen Position nach Fig. 3 - einen sogenannten "Überhub". Dieser korrespondiert dazu, dass die Drehfalle 3 mit Hilfe der Zuziehhilfe des Zusatzschlosses 2 um einen gewissen weiteren Betrag in Richtung "Zuziehen" beaufschlagt wird, wie dies ein Pfeil in Fig. 3 andeutet. Das heißt, das Gesperre 3, 4 wird mit Hilfe der Zuziehhilfe des Zusatzschlosses 2 geringfügig weiter im Gegenuhrzeigersinn verstellt. Dafür sorgt der elektromotorische Antrieb 12 in Verbindung mit dem Übertragungselement 16 sowie dem Zusatzhebel 17, welcher entsprechend auf die Drehfalle 3 arbeitet.

Aufgrund des dadurch erreichten Abstandes zwischen der Drehfalle 3 und der Sperrklinke 4 kann die Sperrklinke 4 im Anschluss daran geräuscharm und relativ kraftarm geöffnet werden, was mit Hilfe des Übertragungselementes 11 für den Öffnungsvorgang geschieht.
Das heißt, sobald der "Überhub" des Gesperres 3, 4 des Zusatzschlosses 2 vorliegt, wird die Öffnungshilfe für das Hauptschloss 1 betätigt, indem der dortige Auslösehebel 5 entsprechend der Fig. 4 um seine Achse 20 im Gegenuhrzeigersinn eine Verschwenkung erfährt. Dafür sorgt der nicht dargestellte Antrieb zum Öffnen des Hauptschlosses 1.

Mit dem Auslösehebel 5 ist mechanisch ein Zusatzhebel 21 im Hauptschloss 1 entsprechend der Fig. 4 gekoppelt, welcher sich infolge der Gegenuhrzeigersinndrehung des Auslösehebels 5 um seine Achse 22 im Uhrzeigersinn dreht. Als Folge hiervon wird das Übertragungselement 11 bzw. der Bowdenzug zum Öffnen in der Darstellung nach Fig. 4 nach unten gezogen, so dass der an das Übertragungselement 11 angeschlossene Auslösehebel 6 des Zusatzschlosses 2 entsprechend der Pfeildarstellung in Fig. 3 eine Drehung im Gegenuhrzeigersinn um seine Achse 23 erfährt und als Folge hiervon die Sperrklinke von der Drehfalle 3 abhebt. Die Drehfalle 3 wird im Anschluss daran durch die Kraft der Rückstellfeder 19 in die Position "offen" nach Fig. 2 überführt. Dadurch kommt der zugehörige Schließbolzen 7 des Zusatzschlosses 2 ebenso wie der nicht dargestellte Schließbolzen des Hauptschlosses 1 frei und die Hochtür 9 kann insgesamt mit Hilfe des Antriebes 14 geöffnet werden.

Die einzelnen Vorgänge werden abgestimmt von der Steuerelektronik 13 initiiert und sensorisch überwacht.

## Patentansprüche

1. Kombinierte Schließeinrichtung mit Hauptschloss (1) und Zusatzschloss (2), jeweils mit einem Gesperre (3, 4) aus Drehfalle (3) und Sperrklinke (4), für Hochtüren (9) bei Kraftfahrzeugen, wobei wenigstens jeweilige Öffnungsmechaniken (5, 6) von einerseits Hauptschloss (1) und andererseits Zusatzschloss (2) zum gemeinsamen Öffnen miteinander gekoppelt sind, wobei sowohl das Hauptschloss (1) als auch das Zusatzschloss (2) eine Öffnungshilfe für eine Servoöffnung und eine Zuziehhilfe für eine electrische Servoschließung besitzen, und wobei als Zuziehhilfe das Hauptschloss (1) als Servoschlosshalter-Schloss mit einem motorisch verstellbaren Schließbolzen (7) und das Zusatzschloss (2) als Servoschloss mit einer motorisch aus einer Vorraststellung in eine Hauptraststellung überführbaren Drehfalle (3) ausgebildet sind.

2. Kombinierte Schließeinrichtung nach Anspruch 1, **dadurch gekennzeichnet, dass** die Zuzichhilfe des Zusatzschlosses (2) einen baulich vorm Zusatzschloss (2) getrennten Antrieb (12) und ein an den Antrieb (12) angeschlossenes Übertragungselement (16) aufweist

3. Kombinierte Schließeinrichtung nach Anspruch 2, **dadurch gekennzeichnet, dass** das Übertragungselement (16) auf die Drehfalle (3) des Gesperres (3, 4) des Zusatzschlosses (2) arbeitet.

4. Kombinierte Schließeinrichtung nach Anspruch 2 oder 3, **dadurch** gekenntzeichnet, dass das Übertragunselement (16) an einen mit der Drehfalle (3) gekoppelten Zuziehhebel (17) angeschlossen ist.

5. Kombinierte Schließeinrichtung nach Anspruch 4, **dadurch** gekenntzeichnet, dass der Zuziehhebel (17) und die Drehfalle (3) achsgleich gelagert sind.

6. Kombinierte Schließeinrichtung nach einem der Absprüche 1 bis 5, **dadurch** gekennzcichnet, dass die Zuziehhilfe des Zusatzschlosses (2) vor derm Offnen des Gesperres (3, 4) die Drehfalle (3) schließend in Richtung eines Überhubes verfährt.

7. Kombinierte Schließeinrichtung nach einem der Ansprüche 1 bis 6, **dadurch gekennzeichnet, dass** die Öfmungsmechaniken (5, 6) beider Schlösser (1, 2) jeweils einen Auslösehebel (5, 6) aufweisen, die miteinander mechanisch verbunden sind. write bold text as regular text

8. Verfahren zum Betrieb einer kombinierten Schließeinrichtung nach den Ansprüchen 1 bis 7, mit folgenden Verfahrcnsschritten:
a.) Bei geschlossener Hochtür (9) wird der Öffnungsvorgang eingeleitet;
b.) Die Zuziehhilfe des Hauptschlosses (1) fährt in Richtung "auf' und die Zuziehhilfe des Zusatzschlosses (2) fährt in Richtung "Überhub";
c.) Das Hauptschloss (1) und das Zusatzschloss (2) werden mittels der jeweils gekoppelten Öffnungsmechaniken (5, 6) elektrisch geöffnet;
d.) Die Zuziehhilfe des Zusatzschlosses (2) fährt in Richtung "Öffnen";
e.) Die Hochtür (9) wird geöffnet.

## Claims

1. Combined closing device comprising a main lock (1) and an additional lock (2), each containing a locking mechanism (3, 4) consisting of a rotary latch (3) and a pawl (4), for high doors (9) of motor vehicles, in which at least the respective opening mechanisms (5, 6) of, on one hand, the main lock (1) and, on the other hand, the additional lock (2) are coupled with each other for joint opening and in which the main lock (1) and the additional lock (2) are provided with an opening aid for a servo opening and a closing aid for an electric servo closing and in which as a closing aid the main lock (1) is designed as a servo lock holder lock with a motorized adjustable locking bolt (7) and the additional lock (2) is designed as a servo lock with a rotary latch (3) that can be moved by a motor from an intermediate closed position into a fully closed position.

2. Combined closing device according to claim 1, **characterized in that** the closing aid of the additional lock (2) comprises a drive (12) structurally separate from the additional lock (2) and a transmission element (16) connected to the drive (12).

3. Combined closing device according to claim 2, **characterized in that** the transmission element (16) acts upon the rotary latch (3) of the locking mechanism (3, 4) of the additional lock (2).

4. Combined closing device according to claim 2 or 3, **characterized in that** the transmission element (16) is connected to a closing lever (17) coupled to the rotary latch (3).

5. Combined closing device according to claim 4, **characterized in that** the closing lever (17) and the rotary latch (3) are mounted on the same axis.

6. Combined closing device according to claims 1 to 5, **characterized in that** prior to opening the locking mechanism (3, 4) the closing aid of the additional lock (2) moves the rotary latch (3) in the direction of an overtravel to close it.

7. Combined closing device according to claims 1 to 6, **characterized in that** the opening mechanisms (5, 6) of both locks (1, 2) each contain a release lever (5, 6) that are mechanically connected to each other.

8. Procedure for the operation of a combine closing device according to claims 1 to 7 with the following procedural steps:
a) The opening process is initiated whilst the high door (9) is closed;
b) The closing aid of the main lock (1) moves towards the "open" position and the closing aid of the additional lock (2) moves into the "overtravel" direction;
c) The main lock (1) and the additional lock (2) are electrically opened by means of the respectively coupled opening mechanisms (5, 6);
d) The closing aid of the additional lock (2) moves towards the "open" position;
e) The high door (9) is opened.

## Revendications

1. Dispositif de fermeture combiné comprenant un verrou principal (1) et un verrou supplémentaire (2), respectivement avec un dispositif d'encliquetage (3, 4) composé d'un pêne (3) et d'un cliquet de blocage (4) destiné à des portes hautes dans des véhicules automobiles, au moins des mécanismes d'ouverture respectifs (5, 6) du verrou principal (1) d'une part et du verrou supplémentaire (2) d'autre part, étant couplés entre eux pour s'ouvrir simultanément, tant le verrou principal (1) que le verrou supplémentaire (2) possédant une assistance d'ouverture pour une servo-ouverture et assistance de fermeture pour une servo-fermeture électrique et, comme assistance de fermeture, le verrou principal (1) étant formé comme verrou à servo-gâche avec un boulon de fermeture (7) à déplacement par moteur et le verrou supplémentaire (2) étant formé comme servo-verrou avec un pêne (3) pouvant passer d'une position premier cran à une position deuxième cran par moteur.

2. Dispositif de fermeture combiné selon la revendication 1 **caractérisé en ce que** l'assistance de fermeture du verrou supplémentaire (2) présente en terme de construction un entraînement (12) séparé du verrou supplémentaire (2) et un élément de transmission (16) associé à l'entraînement (12).

3. Dispositif de fermeture combiné selon la revendication 2 **caractérisé en ce que** l'élément de transmission (16) agit sur le pêne (3) du dispositif d'encliquetage (3, 4) du verrou supplémentaire (2).

4. Dispositif de fermeture combiné selon la revendication 2 ou 3 **caractérisé en ce que** l'élément de transmission (16) est raccordé à un levier de fermeture (17) couplé au pêne (3).

5. Dispositif de fermeture combiné selon la revendication 4 **caractérisé en ce que** le levier de fermeture (17) et le pêne (3) sont logés dans le même axe.

6. Dispositif de fermeture combiné selon l'une des revendications 1 à 5 **caractérisé en ce que** l'assistance de fermeture du verrou supplémentaire (2) déplace le pêne (3) en direction d'une sur-course pour fermeture avant l'ouverture du dispositif d'encliquetage (3, 4).

7. Dispositif de fermeture combiné selon l'une des revendications 1 à 6 **caractérisé en ce que** les mécanismes d'ouverture respectifs (5, 6) des deux verrous (1, 2) présentent respectivement un levier de déclenchement (5, 6) associé entre eux par effet mécanique.

8. Procédure pour le fonctionnement d'un dispositif de fermeture combiné selon les revendications 1 à 7 avec les opérations de procédure suivantes:
a.) l'opération d'ouverture démarre lorsque la porte haute (9) est fermée ;
b.) l'assistance du verrou principal (1) se déplace en direction "montée" et l'assistance de fermeture du verrou supplémentaire (2) se déplace en direction "sur-course";
c.) le verrou principal (1) et le verrou supplémentaire (2) sont ouverts par action électrique à l'aide des mécanismes d'ouverture respectifs (5, 6) respectivement couplés;
d.) l'assistance de fermeture du verrou supplémentaire (2) se déplace en direction "ouverture";
e.) la porte haute (9) s'ouvre.
